# EUROPÄISCHE PATENTANMELDUNG

(11) **EP 1 935 289 A1**
(43) Veröffentlichungstag der Anmeldung: **25.06.2008**
(21) Anmeldenummer: 06026170.8
(22) Anmeldetag: 18.12.2006
(51) Int. Cl.: A47C 23/22

(54) **Komfortliege**

(71) Anmelder: Lisana Lectus AG, 9487 Bendern (LI)
(72) Erfinder: Kühne, Renatus, 9487 Bendern (LI)

(57) **Zusammenfassung**

Die erfindungsgemässe Vorrichtung weist ein Liegeelement (1) auf, wobei das Liegeelement (1) mehrheitlich aus parallel zueinander ausgerichteten Bändern (50) mit einer freien Länge (f) gebildet ist, wobei die Bänder Stellbänder (50a) aufweisen, deren freie Länge (f) variabel mittels eines Einstellmoduls (80) individuell in eine Komfortlänge (fn) einstellbar sind und das Liegeetement ein Verstellmodul (60) aufweist mittels dem die freie Länge (f) der Stellbänder (50a) zwischen mindestens einer vordefinierten Nulllänge (f0) und der Komfortlänge (fn) verstellbar ist. Auf diese Weise wird eine Vorrichtung zur Verfügung gestellt, deren freie Länge (f) der Stellbänder in eine neutralen Nulllänge einstellbar ist, ohne dass die zuvor individuell eingestellte Komfortlänge (fn) verloren geht. Wodurch ein einfacher Wechsel der freien Länge (f) der Bänder von der Nulllänge (f0) in die Komfortlänge (fn) sichergestellt ist.

## Beschreibung

Vorrichtung mit einem Liegeelement, wobei das Liegeelement mehrheitlich aus parallel zueinander ausgerichteten Bändern mit einer freien Länge gebildet ist. Wobei die Bänder Stellbänder Aufweisen, deren freie Länge variabel mittels eines Einstellmoduls individuell in eine Komfortlänge einstellbar sind.

Bekannt sind derartige Vorrichtungen zum Liegen oder Sitzen mit einem Liegeelement, wobei das Liegeelement mehrheitlich aus parallel zueinander ausgerichteten Bändern mit einer freien Länge gebildet ist. Wobei die Bänder mindestens mehrere Stellbänder aufweisen, deren freie Länge dadurch beeinflusst wird, dass diese Bänder elastisch oder dehnbar sind.
Die Erfindung betrifft eine Vorrichtung mit einem Liegeelement, wobei das Liegeelement mehrheitlich aus parallel zueinander ausgerichteten Bändern mit einer freien Länge besteht. In der PCT/EP87/00260 wird beispielsweise eine solche bekannte Vorrichtung zum Liegen und Sitzen beschrieben. Ein Vorteil dieser bekannten Lösung ist, dass das Liegeelement, insbesondere die freie Länge der Bänder an die individuellen Bedürfnisse einer Person, welche das Liegeelement zum Liegen oder Sitzen verwendet, einstellbar ist. Durch eine derartige Einstellung ist beispielsweise eine Entlastung des Rückenbereichs der Person erzielbar.

Ein Nachteil dieser bereits bekannten Vorrichtung besteht darin, dass das Einstellen der Therapiebänder bei der bekannten Vorrichtung zum Liegen und Sitzen sich äusserst zeitaufwändig gestaltet, und ohne Benutzung von Werkzeug oder anderen Hilfsmitteln auch gar nicht möglich ist. Insbesondere bei einer Nutzung der Vorrichtung durch mehrere Personen wirkt sich diese Eigenschaft äusserst nachteilig aus. Ferner stellt sich bei der Nutzung der Vorrichtung durch mehrere Personen mit einer unterschiedlichen Anatomie eine nachteilige Lagerung der individuellen Person ein.

Aufgabe der Erfindung, ist es eine Vorrichtung zum Liegen und Sitzen zu schaffen die oben genannte Nachteile behebt und ausserdem wirtschaftlich herstellbar ist.

Diese Aufgabe löst eine Vorrichtung mit den Merkmalen des Patentanspruchs 1.

Die erfindungsgemässe Vorrichtung weist ein Liegeelement auf, wobei das Liegeelement durch mehrheitlich aus parallel zueinander ausgerichteten Bändern mit einer freien Länge gebildet wird, wobei die Bänder Stellbänder aufweisen, deren freie Länge variabel mittels eines Einstellmoduls individuell in eine Komfortlänge einstellbar sind. Und das Liegeelement ein Verstellmodul aufweist mittels dem die freie Länge der Stellbänder zwischen mindestens einer vordefinierten Nulllänge und der Komfortlänge verstellbar ist. Auf diese Weise wird eine Vorrichtung zur Verfügung gestellt, deren freie Länge der Stellbänder in eine neutralen Nulllänge einstellbar ist, ohne dass die zuvor individuell eingestellte Komfortlänge verloren geht. Wodurch ein einfacher Wechsel der freien Länge der Bänder von der Nulllänge in die Komfortlänge sichergestellt ist.

Vorzugsweise sind mittels des Verstellmoduls die freie Länge der Stellbänder annähernd gleichzeitig zwischen der Nulllänge und der Komfortlänge verstellbar. Auf diese Art und Weise ist eine handliche und einfache Handhabung der Vorrichtung insbesondere des Verstellmoduls sichergestellt.

Vorzugsweise ist das Verstellmodul ohne Werkzeug oder mechanische Hilfsmittel bedienbar. Dadurch ist die Vorrichtung in einer einfachen Art und Weise bedienbar. Als Werkzeuge sind Vorrichtungen wie beispielsweise Schraubenzieher, Inbusschlüssel oder dergleichen zu verstehen. Selbstverständlich ist nebst dieser mechanischen Ausbildung des Verstellmoduls auch eine elektrische oder pneumatische möglich.

Vorzugsweise weist das Verstellmodul mehrere um eine Drehachse drehbar gelagerte Wippen mit einem ersten und einem zweiten Endbereich und mindestens eine Schwenkvorrichtung zum Verschwenken der Wippen um einen Schwenkwinkel auf und jeweils ein Endbereich wenigstens eines Therapiebandes an einer korrespondierenden Wippe befestigt ist und die Drehachse der Wippen mehrheitlich senkrecht zu den Stellbändern ausgerichtet sind, wobei die Wippen mittels der Schwenkvorrichtung zwischen einer Komfortposition und der Nullposition schwenkbar sind, wobei die freie Länge des (der) korrespondierenden Stellbänder in einer Komfortposition der Komfortlänge und in der Nullposition der Nulllänge entspricht. Auf diese Art und Weise erfolgt das Festlegen der freien Länge der Stellbänder durch eine Schwenkbewegung der Wippen. Je nach Schwenkwinkel der jeweiligen Wippe erfolgt eine Verkürzung oder Verlängerung der freien Länge des Stellbandes. Die mehrheitlich senkrechte Ausrichtung der Drehachse der Wippe zum korrespondierenden Stellband stellt eine gleichmässige Anpassung der freien Länge des korrespondierenden Stellbands sicher. Selbstverständlich ist es denkbar, dass die erfindungsgemässe Vorrichtung mehrere Komfortpositionen aufweist und dementsprechend mehrere Schwenkwinkel.

Vorteilhafterweise weist das Einstellmodul einen für jede korrespondierende Wippe einen individuell justierbaren Anschlag auf, wobei die Wippen in der Komfortposition der Schwenkvorrichtung jeweils an mit einem ersten Endbereich am jeweils korrespondierenden Anschlag anliegen.

Vorteilhafterweise weist die Schwenkvorrichtung eine Rückstellvorrichtung auf, mittels der die Wippen in die Nullposition geschwenkt werden können.

Vorzugsweise weist die Rückstellvorrichtung einen mittels einer Hebelvorrichtung bewegbaren Anschlag auf, der wenigstens in der Nullposition der Schwenkvorrichtung als Anschlag der Wippen dient. Diese Ausführungsform der vorliegenden erfindungsgemässen Vorrichtung stellt eine wirtschaftliche und einfache Herstellung der Vorrichtung, insbesondere der Rückstellvorrichtung sicher.

Vorzugsweise weisen alle Wippen in der Nullposition der Schwenkvorrichtung denselben Schwenkwinkel auf und alle Wippen weisen bevorzugt eine annähernd identische Geometrie auf. Diese Merkmale stellen sicher, dass die Stellcharakteristik der einzelnen Stellbänder in etwa identisch ist. Der resultierende Vorteil ist eine einfachere Einstellung der Komfortlänge der einzelnen Stellbänder.

Vorteilhafterweise ist wenigstens ein Stellband jeweils durch eine Klebeverbindung an jeweils einer Wippe befestigt. Diese Ausführungsform der vorliegenden erfindungsgemässen Vorrichtung stellt eine wirtschaftliche und einfache Herstellung der Vorrichtung sicher.

Vorteilhafterweise sind die Stellbänder im Wesentlichen unelastisch. Durch die Verwendung von im Wesentlichen unelastischen Stellbändern ergibt sich eine Erhöhung des Liege- und/oder Sitzkomforts der erfindungsgemässen Vorrichtung. Die freie Länge der Stellbänder ist dadurch im Wesentlichen unabhängig von einer Beanspruchung, insbesondere der auf die einzelnen Stellbänder einwirkenden Kraft.

### Kurze Beschreibung der Zeichnungen

Im Folgenden wird der Erfindungsgegenstand anhand von einem bevorzugten Ausführungsbeispiel, welches in den beiliegenden Zeichnungen dargestellt ist, erläutert. Gleiche Teile sind mit gleichen Bezugszeichen versehen. Es zeigen
- Figur 1: eine schematische Aufsicht einer erfindungsgemässen Vorrichtung in Nullposition,
- Figur 2: eine schematische Aufsicht der in Fig. 1 dargestellten Vorrichtung in Komfortposition,
- Figur 3: eine teilweise Darstellung eines Verstellmoduls der in Fig. 1 dargestellten Vorrichtung in der Nullposition,
- Figur 4: einen Schnitt durch das Verstellmodul der in Fig. 1 dargestellten Vorrichtung in der Nullposition,
- Figur 5: einen Schnitt durch das Verstellmodul der in Fig. 1 dargestellten Vorrichtung in der Komfortposition;
- Figur 6: eine teilweise Darstellung eines Verstellmoduls der in Fig. 1 dargestellten Vorrichtung in der Nullposition,
- Figur 6: eine Draufsicht auf die Schwenkvorrichtung in der Nullposition,
- Figur 7: eine Draufsicht auf die Schwenkvorrichtung in der Komfortposition,
- Figur 8: eine Unteransicht auf das Verstellmodul in der Nullposition,
- Figur 9: eine Unteransicht auf das Verstellmodul in der Komfortposition,
- Figur 10: eine Unteransicht der der in Fig. 1 dargestellten Vorrichtung ,
- Figur 11: ein vereinfachter Querschnitt der in Fig. 2 dargestellten Vorrichtung und
- Figur 12: ein vereinfachter Querschnitt der in Fig. 1 dargestellten Vorrichtung.

### Wege zur Ausführung der Erfindung

Die Figuren 1 und 2 zeigen eine erfindungsgemässe Vorrichtung zum Liegen mit einem Liegeelement, insgesamt mit 1 bezeichnet, wobei das Liegeelement 1 mehrheitlich aus parallel zueinander ausgerichteten Bändern 50 mit einer freien Länge f gebildet ist. Wobei die Bänder 50 Stellbänder 50a aufweisen, deren freie Länge f variabel mittels eines, in diesen beiden Figuren 1 und 2 nicht dargestellten, Einstellmoduls 80 individuell in eine in Figur 2 dargestellten Komfortlänge fn einstellbar sind. Ferner weist das Liegelement 1 einen Tragrahmen 2 mit zwei Kopfbretter 10a, 10b und zwei im wesentlichen parallel in eine Längsrichtung L verlaufende Seitenbretter 30a, 30b die jeweils an Ihrem Längs Ende mittels eines der beiden Kopfbretter 10a, 10b verbunden sind auf. Der Tragrahmen 2 weist ferner drei oder vier Beinelemente auf, mittels denen das Liegelement 1 in einem Abstand von einem Untergrund gelagert werden kann. Aus Gründen der Übersichtlichkeit wurde auf die Darstellung der Beinelemente verzichtet. Die Stellbänder 50a sind mittels eines lattenförmigen Umlenkelementes 40a, 40b am Tragrahmen 2 gelagert. Die freie Länge fn des jeweiligen Stellbandes 50a zwischen den beiden Umlenkelementen 40a und 40b, wobei der Abstand der beiden parallel zueinander verlaufenden Umlenkelemente 40a, 40b über deren gesamten Längserstreckung im Wesentlichen gleich ist. In dem vorliegenden Ausführungsbeispiel sind die Umlenkelemente 40a, 40b an den Seitenbrettern 30a, 30b befestigt. In Fig. 1 weisen alle Bänder eine Nulllänge f0 auf, die in dieser Ausführungsform im Wesentlichen dem Abstand der beiden Umlenkelemente 40a, 40b entspricht.

Fig. 4 und 5 zeigen einen teilweisen Querschnitt senkrecht zur Längsrichtung L des erfindungsgemässen Liegelements 1 der Fig. 1, insbesondere des Verstellmoduls 60 mittels dem die freie Länge der Stellbänder 50a werkzeuglos zwischen mindestens der vordefinierten Nulllänge f0 und der für jedes Stellband 50a einzeln justierbare Komfortlänge fn annähernd gleichzeitig verstellbar ist. Ferner zeigt Fig. 3 das Einstellmodul 80. Das Verstellmodul 60 weist mehrere um eine gemeinsame Drehachse 61 drehbar gelagerte Wippen 62 mit einem ersten 62a und einem zweiten Endbereich 62b auf. Ferner weist das Verstellmodul 60 mindestens eine Schwenkvorrichtung 90 zum Verschwenken der Wippen 62 um einen Schwenkwinkel α auf, wobei jeweils ein Endbereich 50a wenigstens eines Stellbandes 50 an einer korrespondierenden Wippe 62 befestigt ist und die Drehachse 61 der Wippen 62 mehrheitlich senkrecht zu den Stellbändern 50 ausgerichtet sind. Wobei die Wippen 62 mittels der Schwenkvorrichtung 90 zwischen einer Komfortposition, siehe Fig. 4 und der Nullposition siehe Fig. 5 schwenkbar sind. Die freie Länge fn des korrespondierenden Stellbandes 50a in einer Komfortposition der Komfortlänge fn und in der Nullposition der Nulllänge f0 entspricht, wobei unterschiedliche Stellbänder 50a zueinander unterschiedliche Komfortlängen fn aufweisen können.

Ferner weisen die Seitenbretter 30a 30b pro Stellband 50a jeweils eine Führungsöffnung 32 zur Durchführung des jeweiligen Stellbandes 50a auf. Das jeweilige Stellband 50a wird auf der der Liegefläche A zugewandten Oberfläche des Umlenkelements 40a geführt und eine im senkrecht zur Bandfläche 53 verlaufende Projektionsbereich des Stellbandes 50a im Seitenbrett 30a angeordnete Führungsöffnung 32 in den Innenraum 1a des Liegelements 1 geführt. Der korrespondierende Endbereich 51, des Stellbandes 50a, ist an der vom entsprechenden Seitenbrett 30a abgewandten Seite der Wippe 62 mittels einer Verbindung, insbesondere Klebeverbindung 55, befestigt. Selbstverständlich ist die Verbindung auch mechanisch herstellbar.

Das, insgesamt mit 80 bezeichnete, Einstellmodul weist einen für jede korrespondierende Wippe 62 einen individuell justierbaren Anschlag 66 auf, wobei die Wippen 62 in der Komfortposition, siehe Fig. 4, der Schwenkvorrichtung 90 jeweils an mit einem ersten Endbereich 62a am jeweils korrespondierenden Anschlag anliegen. Das Einstellmodul 80 weist jeweils pro Wippe 62 eine Hülse 83 mit einem Innengewinde und eine in der Hülse 83 geführte Stellschraube 81 mit einer ersten Anschlagsfläche 84 an dem der entsprechenden Wippe 62 zugewandten Ende auf. Die Hülse 83 ist jeweils in einer durchgehenden Bohrung im korrespondierenden Seitenbrett 30a befestigt. Durch Drehen der Stellschraube 81 ist die erste Anschlagfläche 84 in Längsrichtung der Stellschraube 81 justierbar. Zur Justierung der Stellbänder 52a werden die entsprechenden Stellschrauben 81 derart positioniert, dass die korrespondierende freie Bandlänge fn der Anatomie einer die Vorrichtung benutzende Person entspricht. Insbesondere in Fig. 1, sind die an den Seitenbrett 30a angeordneten Stellschrauben 81, dargestellt. Vorzugsweise ist jedes der Bänder 50 als Stellband 50a ausgebildet und ist mittels des Einstellmoduls 80 durch Drehen der korrespondierenden Stellschraube 81 justierbar. Selbstverständlich sind Ausführungsformen der erfindungsgemässen Vorrichtung mit nur teilweise justierbaren Bänder 50, insbesondere Stellbändern 50a, denkbar.

Die Wippen 62 sind in dieser Komfortposition um einen Schwenkwinkel α gegenüber der Nullposition, siehe Fig. 5, verschwenkt. Diese Verschwenkung um den Schwenkwinkel α führt zu einer Verlängerung der freien Länge fn des jeweiligen Stellbandes 50a.

Ferner weist die Schwenkvorrichtung 90 eine Rückstellvorrichtung 110 auf, mittels der die Wippen 62 aus der Komfortposition in die Nullposition verschwenkbar sind. In Fig. 9 und 10 ist die Rückstellvorrichtung 110 der in Fig.1 und 2 dargestellten Vorrichtung dargestellt. Fig. 9 und 10 sind eine teilweise Unteransicht der Vorrichtung, wobei Fig.9 die Vorrichtung in der Nullposition und Fig. 10 die Vorrichtung in der Komfortposition darstellt. Die Rückstellvorrichtung 110 weist einen mittels eines Hebelelements 113 bewegbaren Anschlag 112 auf, der wenigstens in der Nullposition, siehe Fig. 9, der Schwenkvorrichtung 90 als Anschlag der Wippen 62 dient. Wie aus der Fig.9 ersichtlich weisen alle Wippen 62 in der Nullposition der Schwenkvorrichtung 90 denselben Schwenkwinkel α auf und alle Wippen 62 weisen eine annähernd identische Geometrie, insbesondere Aussenkontur, auf. Die Rückstellvorrichtung 110 weist ein in Längsrichtung b der Stellbänder 50a bewegbares Druckbrett 112, eine Führungsvorrichtung auf. Das Hebelelement 113 ist um eine Hebelachse 119 drehbar am Tragrahmen 2 gelagert. Das Druckbrett 112 weist eine orthogonal zu der Längsrichtung b der Bänder ausgerichtete Anschlagsfläche 112a auf, die wenigstens in der Nullposition der Schwenkvorrichung 90 in Kontakt mit dem zweiten Endbereich 62b der Wippen 62 ist. Ein Verschwenken des Hebelelements 113 im Gegenuhrzeigersinn U bewegt das Druckbrett 112 in Längsrichtung b der Bänder in einer Parallelebene zur Liegefläche A. Die Führungsvorrichtung weist zwei parallel zum Druckbrett 112 angeordnete Führungselemente auf deren Abstand im Wesentlichen der Dicke des Druckbrettes 112 entspricht. Das Hebelelement 113 weist eine Steuerkurve 113a auf welche von einem am Hebelbrett 113 befestigten Bolzen 117 durchgriffen wird.

Fig. 11 und 12 zeigen jeweils eine Frontansicht der erfindungsgemässen Vorrichtung der Fig. 1 und dienen insbesondere der Illustration der unterschiedlichen freien Längen fn der Stellbänder 50a. In der Nullposition der Stellvorrichtung 60 weisen die Stellbänder 50a eine Nulllänge f0 auf, siehe Fig. 11. In der vorliegenden erfindungsgemässen Vorrichtung entspricht diese Nulllänge f0 dem Abstand der beiden parallel zueinander verlaufenden Umlenkelemente 40a, 40b.

In der Komfortposition der Schwenkvorrichtung werden die Wippen durch eine Belastung beziehungsweise eine Nutzung der Vorrichtung 1 in Kontakt mit den korrespondierenden Anschlägen 84 gebracht und die freie Länge des korrespondierenden Stellbandes 50a beträgt dann die mittels des Einstellmoduls 80 eingestellte freie Länge f. Durch Betätigen der Rückstellvorrichtung 110 mittels einer Schwenkbewegung des Hebelelements 113 um gut 90 Grad, werden die Wippen 62 durch eine Krafteinwirkung durch das Druckbrett 112 jeweils am zweiten Endbereich 62b der Wippe 62 in die Nullposition geschwenkt. Die durch das Druckbrett 112 gebildete Anschlagsfläche, die jeweils mit allen Wippen 62 zusammenwirkt, verläuft in Längsrichtung L des Liegelements 1. In der Nullposition sind in der vorliegenden Ausführungsform alle Bänder 50 im Wesentlichen straff gespannt und die Wippen 62 weisen einen Schwenkwinkel α von 0° auf. Ein Zurückschwenken des Hebelelements 113 bewirkt, dass die Krafteinwirkung auf den zweiten Endbereich 62b aufgehoben wird und dadurch die Stellbänder 50a mittels einer geringen Krafteinwirkung, beispielsweise einer Belastung des Liegeelements 1 durch eine Person durch Verschwenken der korrespondierenden Wippen 62 die jeweiligen freien Längen f von der Nulllänge f0 auf die jeweilige Komfortlänge fn verlängert. Der erste Endbereich 62a steht in diesem Zustand an der Anschlagsfläche 84 der Stellschraube 81 an. Vorteilhafterweise weist die Schwenkvorrichtung 90 eine Festlegvorrichtung auf, die einen unkontrollierten Wechsel von der Nullposition in die Komfortposition verhindert. Aus Gründen der Übersichtlichkeit wird auf eine detaillierte Ausführung der Festlegevorrichtung verzichtet.

Die erfindungsgemässe Vorrichtung weist ein Liegeelement (1) auf, wobei das Liegeelement (1) mehrheitlich aus parallel zueinander ausgerichteten Bändern (50) mit einer freien Länge (f) gebildet ist, wobei die Bänder Stellbänder (50a) aufweisen, deren freie Länge (f) variabel mittels eines Einstellmoduls (80) individuell in eine Komfortlänge (fn) einstellbar sind und das Liegeelement ein Verstellmodul (60) aufweist mittels dem die freie Länge (f) der Stellbänder (50a) zwischen mindestens einer vordefinierten Nulllänge (f0) und der Komfortlänge (fn) verstellbar ist. Auf diese Weise wird eine Vorrichtung zur Verfügung gestellt, deren freie Länge (f) der Stellbänder in eine neutralen Nulllänge einstellbar ist, ohne dass die zuvor individuell eingestellte Komfortlänge (fn) verloren geht. Wodurch ein einfacher Wechsel der freien Länge (f) der Bänder von der Nulllänge (f0) in die Komfortlänge (fn) sichergestellt ist.

## Patentansprüche

1. Vorrichtung mit einem Liegeelement (1), wobei das Liegeelement (1) mehrheitlich aus parallel zueinander ausgerichteten Bändern (50) mit einer freien Länge (f) gebildet ist, wobei die Bänder (50) Stellbänder(50a) aufweisen, deren freie Länge (f) variabel mittels eines Einstellmoduls (80) individuell in eine Komfortlänge (fn) einstellbar sind **dadurch gekennzeichnet, dass** das Liegeelement (1) ein Verstellmodul (60) aufweist mittels dem die freie Länge (fn) der Stellbänder (50a) zwischen mindestens einer vordefinierten Nulllänge (f0) und der Komfortlänge (fn) verstellbar ist.

2. Vorrichtung nach Anspruch 1, **dadurch gekennzeichnet, dass** mittels des Verstellmoduls (60) die freie Länge (f) der Stellbänder (50) annähernd gleichzeitig zwischen der Nulllänge (f0) und der Komfortlänge (fn) verstellbar sind.

3. Vorrichtung nach einem der vorhergehenden Ansprüche, **dadurch gekennzeichnet, dass** das Verstellmodul (60) werkzeuglos bedienbar ist.

4. Vorrichtung nach einem der vorhergehenden Ansprüche, **dadurch gekennzeichnet, dass** das Verstellmodul (60) mehrere um eine Drehachse (61) drehbar gelagerte Wippen (62) mit einem ersten (62a) und einem zweiten Endbereich (62b) und mindestens eine Schwenkvorrichtung (90) zum Verschwenken der Wippen (62) um einen Schwenkwinkel (α) aufweist und jeweils ein Endbereich (51) wenigstens eines Stellbandes (50a) an einer korrespondierenden Wippe (62) befestigt ist und die Drehachse (61) der Wippen (62) mehrheitlich senkrecht zu den Stellbändern (50a) ausgerichtet sind, wobei die Wippen (62) mittels der Schwenkvorrichtung (90) zwischen einer Komfortposition und der Nullposition verschwenkbar sind, wobei die freie Länge (f) des (der) korrespondierenden Stellbänder (50a) in einer Komfortposition der Komfortlänge (fn) und in der Nullposition der Nulllänge (f0) entspricht.

5. Vorrichtung nach Anspruch 4, **dadurch gekennzeichnet, dass** das Einstellmodul (80) einen für jede korrespondierende Wippe (62) einen individuell justierbaren Anschlag (84) aufweist, wobei die Wippen (62) in der Komfortposition der Schwenkvorrichtung (90) jeweils an mit einem ersten Endbereich (62a) am jeweils korrespondierenden Anschlag (84) anliegen.

6. Vorrichtung nach einem oder mehreren der Ansprüche 4 bis 5, **dadurch gekennzeichnet, dass** die Schwenkvorrichtung (90) eine Rückstellvorrichtung (110) aufweist, mittels der die Wippen (62) in die Nullposition verschwenkbar sind.

7. Vorrichtung nach Anspruch 6, **dadurch gekennzeichnet, dass** die Rückstellvorrichtung (110) einen mittels eines Hebelelements (113) bewegbaren Anschlag (112) aufweist, der wenigstens in der Nullposition der Schwenkvorrichtung (90) als Anschlag der Wippen (62) dient.

8. Vorrichtung nach einem der Ansprüche 4 bis 7, **dadurch gekennzeichnet, dass** alle Wippen (62) in der Nullposition der Schwenkvorrichtung (90) denselben Schwenkwinkel (α) aufweisen und alle Wippen (62) eine annähernd identische Geometrie aufweisen.

9. Vorrichtung nach einem der Ansprüche 4 - 8, **dadurch gekennzeichnet, dass** wenigstens ein Stellband (50a) durch eine Klebeverbindung an einer Wippe (62) befestigt ist.

10. Vorrichtung nach einem der vorhergehenden Ansprüche, **dadurch gekennzeichnet, dass** die Stellbänder (50a) im Wesentlichen unelastisch sind.
